# EUROPÄISCHE PATENTSCHRIFT

(11) **EP 3 942 102 B1**
(45) Veröffentlichungstag und Bekanntmachung des Hinweises auf die Patenterteilung: **17.04.2024**
(21) Anmeldenummer: 20704222.7
(22) Anmeldetag: 03.02.2020
(51) Int. Cl.: D06B 1/02, D06B 5/08, D06B 23/30

(54) **VERFAHREN ZUR VEREDELUNG VON FLÄCHENFÖRMIGEN TEXTILEN MATERIALIEN DURCH AUSRÜSTEN**
METHOD FOR ENHANCING FLAT TEXTILE MATERIALS VIA FINISHING
PROCÉDÉ POUR L'ANOBLISSEMENT DE MATÉRIAUX TEXTILES PLATS PAR UN APPRÊT

(30) Priorität: 22.03.2019 DE 102019107353; 08.05.2019 DE 102019111933; 24.01.2020 DE 102020101672
(43) Veröffentlichungstag der Anmeldung: 26.01.2022
(73) Patentinhaber: Suchy Textilmaschinenbau GmbH, 07554 Korbussen (DE)
(72) Erfinder: SUCHY, Gunnar, 07548 Gera (DE)
(74) Vertreter: Meissner Bolte Partnerschaft mbB
(86) Internationale Anmeldenummer: PCT/EP2020/052572
(87) Internationale Veröffentlichungsnummer: WO 2020/192986

(56) Entgegenhaltungen:
- EP-A2- 1 223 036
- WO-A1-2018/051922
- JP-A- S60 157 867
- JP-A- 2002 249 267
- NL-C2- 1 025 444
- US-A- 4 070 878
- US-A- 4 580 304
- US-A1- 2012 327 156
- US-B1- 6 698 879

## Beschreibung

Die Erfindung betrifft ein Verfahren zur Veredelung von flächenförmigen textilen Materialien durch Ausrüsten mit flüssigen Substanzen oder Substanzgemischen, wobei die Substanzen oder Substanzgemische Partikel in gleicher oder unterschiedlicher Größe enthalten können, mittels gesteuertem, gezieltem Auftragen unter Anwendung von Drucktechnologien gemäß Anspruch 1.

Zum Stand der Technik bei der Ausrüstung textiler Materialien gehört die Tränkung, respektive der Auftrag von Chemikalien auf ein Textil. Hier kommt ein sogenannter Foulard zum Zwecke eines vollbadigen Auftrages oder ein sogenanntes Pflatschverfahren, das heißt ein einseitiger Auftrag, zur Anwendung.

Mit dem vorgenannten Verfahren ist ein definierter, mengenmäßiger Auftrag nicht oder nur sehr ungenau möglich. Darüber hinaus wird der im Foulard befindliche Flottenansatz durch textilen Abrieb verunreinigt und kann bei Produktionsende nicht zurückgeführt werden, so dass Entsorgungsprobleme resultieren.

In der Vergangenheit wurden deshalb Überlegungen angestellt, inwieweit textile Flächengebilde gezielt mit chemischen Substanzen versehen werden können, indem auf Druckverfahren zurückgegriffen wird.

Die DE 25 35 593 A1 zeigt, wie auf einem Flächengebilde Bereiche mit unterschiedlichem Verstärkungsgrad erhalten werden können, indem auf die zu versteifende Stelle eine vernetzbare Substanz mittels Druck aufgebracht wird.

Bei der DE 26 53 162 C3 geht es um ein Bemustern von Textilgut. Dort ist offenbart, neben Farbstoffen auch andere Behandlungsmittel über Drucker auf das Textilgut aufzubringen.

Die DE 100 20 102 A1 zeigt eine Lösung, mit deren Hilfe über eine Druckdüse die Möglichkeit besteht, hochviskose Flüssigkeiten auf ein Trägermaterial, zum Beispiel ein Gewebe, aufzubringen.

Hintergrund war dort die Idee, selbstklebende Bänder mit Klebstoffen auszurüsten. Diesbezüglich ist auch die EP 0 356 777 B1 ein relevanter Stand der Technik.

Im Zusammenhang mit dem Ausstoß hochviskoser Materialien unter Anwendung der Drucktechnologie sei auf die DE 10 2016 210 359 A1 aufmerksam gemacht.

Die EP 2 643 159 B1 offenbart ein digitales Druck- und Endbearbeitungsverfahren für Stoffe, welches allgemein auf einen Digitaldruckschritt, der auch mehrfach ausgeführt wird, verweist. Quer zum Förderband ist eine Mehrzahl von Stäben erwähnt, welche mit den Druckköpfen versehen sind, die elektronisch gesteuert und mit der Bewegung des Förderbandes für das textile Material synchronisiert werden.

Die EP 1 885 931 B1 betrifft ein Verfahren zur Bereitstellung einer lokalisierten Ausrüstung auf einem textilen Erzeugnis. Bei der dortigen Verfahrenslehre steht eine lokal begrenzte Oberflächenbehandlung im Vordergrund. Diesbezüglich soll eine Anordnung digital gesteuerter Düsen zum Einsatz kommen. Den Düsen wird eine Oberflächenbehandlungs-Zusammensetzung zugeführt, um ein selektives Auftragen der Zusammensetzung über die Düsen durchzuführen.

Die Düsen sind dabei so ausgeführt, dass unterschiedliche Oberflächenbehandlungs-Zusammensetzungen auf das Substrat in unterschiedlichen Mustern aufbringbar sind.

Die Zusammensetzungen können antistatische, antimikrobielle, medizinische Wirkstoffe, Knitterschutzwirkstoffe, flammenhemmende Wirkstoffe oder ähnliches umfassen.

Die EP 1 866 385 B1 bezieht sich auf eine Zusammensetzung für eine kontinuierliche Tintenstrahlveredelung eines textilen Erzeugnisses.

Diese Zusammensetzung geht auf eine Dispersion oder Emulsion eines funktionalen Endbearbeitungsmittels in einem Trägerstoff unter Nutzung eines Leitfähigkeitssalzes zurück. Die Zusammensetzung zum Zweck der Endbearbeitung einer Textilware wird mittels Durchlass-Tintenstrahldüsen aufgebracht.

Auf die Reinigung von Druckdüsen wird in der DE 10 2014 008 183 A1 abgestellt.

Hinsichtlich der EP 1 670 983 B1 verbleibt festzustellen, dass ein Druckbeschichten textiler Faserstoffe vorbekannt ist. Ein Beschichtungspixel soll gemäß der dortigen Lehre vier Maschenöffnungen bedecken und einen Durchmesser von mehr als 100 µm aufweisen.

Bei der EP 1 573 109 B1 geht es um das Transportieren von Textilartikeln unter Nutzung einer Veredelungsvorrichtung, welche eine Anzahl von Druckdüsen aufweist.

Auch bei der EP 1 675 995 B1 soll das Ausrüsten eines Textilartikels mittels Düsenanordnung zum Auftragen von Substanzen auf das Textil erfolgen. Bei den Düsen kommen sogenannte Multi-Deflecting-Tintenstrahldüsen zum Einsatz. Gemäß der EP 1 871 947 B1 erfolgt ein Abscheiden mittels Inkjet-Technik auf ein Textilsubstrat, wobei als Trägermittel Wasser eingesetzt wird.

US 4580304 A offenbart ein Verfahren zur Veredelung von flächenförmigen, textilen Materialien durch Auftragen von flüssigen Farbstoffen, mittels gesteuertem, gezieltem Auftragen der flüssigen Farbstoffe unter Anwendung von Drucktechnologien in Form von mehreren, im Abstand angeordneten, Druckbalken mit einer Vielzahl von Druckköpfen, wobei die flüssigen Farbstoffe mit mehreren Druckköpfen aufgetragen werden, sowie weiterhin die als Warenbahn vorliegenden, flächenförmigen textilen Materialien frei über Walzen geführt werden.

Es verbleibt an dieser Stelle festzuhalten, dass digitale Drucktechnologien im Bereich der Textilveredelung vom Grundsatz her bekannt sind.

Es hat sich jedoch gezeigt, dass Probleme bei der vollständigen und ausreichenden Durchdringung des Textilmaterials bestehen und im Übrigen Einschränkungen bei der Drucktechnologie vorliegen, wenn es darum geht, sehr schnell die einzelnen Druckköpfe auf andere Ausrüstungssubstanzen umzustellen. Aus dem Vorgenannten ist es daher Aufgabe der Erfindung, ein weiterentwickeltes Verfahren zur Veredelung von flächenförmigen, textilen Materialien durch Ausrüsten mit flüssigen Substanzen oder Substanzgemischen anzugeben, wobei die Substanzen oder Substanzgemische Partikel in gleicher oder unterschiedlicher Größe enthalten können, und zwar mittels gesteuertem, gezieltem Auftragen unter Anwendung von Drucktechnologien. Dabei geht es erfindungsgemäß darum, auch größere Materialmengen mit höheren Viskositäten und, falls notwendig, Materialien mit Partikeln größerem Durchmessers zu verarbeiten. Gleichzeitig ist ein schnelles Umstellen und produktions¬technologisches optimales Anpassen der eingesetzten Druckeinrichtungen eine zu lösende Teilaufgabe.

Gemäß den Lösungen des Standes der Technik wird weit überwiegend auf die Nutzung sogenannter Förderer verwiesen, die der Aufnahme und der Führung einer zu beschichtenden textilen Warenbahn dienen. Derartige mit der Warenbahn verbundene Förderer behindern jedoch die notwendige Penetration des textilen Materials und erschweren den Zugang und damit auch die Reinigung der Druckvorrichtung, insbesondere der Druckköpfe.

Die Lösung der Aufgabe der Erfindung erfolgt mit einer Lehre gemäß der Definition nach Anspruch 1, wobei die Unteransprüche mindestens zweckmäßige Ausgestaltungen und Weiterbildungen umfassen.

Ein diesbezüglicher Kerngedanke der Erfindung besteht darin, dass die zu behandelnde Warenbahn ohne Fixierung des Bandes über einen Tisch oder Walzen frei laufengelassen wird. Hierdurch ergeben sich besonders gute Möglichkeiten hinsichtlich des Saugens oder Abquetschens nach dem Auftrag mit dem Ziel einer optimierten Penetration in das Textil, aber auch hinsichtlich eines notwendigen Spülens oder Reinigens nebst einfacher Wartung durch Zugang der Düsen von der Unterseite ohne störendes Transportband.

Ein Produktwechsel ist schneller möglich, da das Drucksystem gespült und gemäß der erfindungsgemäßen Lehre anschließend mit neuen Substanzen gefüllt werden kann.

Es wird demnach von einem Verfahren zur Veredelung von flächenförmigen, textilen Materialien, wie Geweben, Gestricken oder Gewirken ausgegangen, und zwar durch Ausrüsten mit flüssigen Substanzen oder Substanzgemischen.

Die Substanzen oder die Substanzgemische enthalten Partikel in gleicher, aber auch unterschiedlicher Größe.

Die Veredelung durch Ausrüsten erfolgt mittels gesteuertem, gezieltem Auftragen einer entsprechenden Flotte unter Anwendung von Drucktechnologien in Form von Einzeldruckköpfen oder einem oder mehreren Druckbalken mit einer Vielzahl von Druckköpfen.

Hier wird entweder eine rezepturbasierte Mischung eines Compounds erstellt und ein anschließendes Auftragen vorgenommen oder es werden die Einzelsubstanzen mit mehreren Druckköpfen nass-in-nass zu einer gemischten Ausrüstungsschicht aufgetragen.

Weiterhin werden die als Warenbahn vorliegenden, flächenförmigen textilen Materialien frei geführt, insbesondere frei über Walzen oder einen Tisch geführt. Im Freiraum zwischen den Walzen, unterhalb der auszurüstenden Warenbahn befindet sich eine Reinigungswanne zur Druckkopfspülung und/oder eine Saugeinrichtung zur optimierten Penetration der Ausrüstung in die Warenbahn. Bei einer alternativen Ausführungsform der Erfindung befindet sich oberhalb der Warenbahn, in Warenbahntransportrichtung vor oder hinter der Druckkopfanordnung eine Reinigungswanne.

Die Reinigungswanne kann relativ zu den Druckköpfen bewegt werden, sodass auch ohne Entfernen der Warenbahn ein Reinigen bzw. ein Spülen der Druckköpfe möglich wird, um z.B. unterschiedliche Ausrüstungen aufzutragen, ohne den Fertigungsprozess durch Ab- bzw. Aufspannen der Warenbahn zu stören.

Der Ausrüstungsstation mittels Druckköpfen folgend, kann ein Quetschwerk vorgesehen sein, dem eine großflächige Trocknungseinrichtung nachgeschalten ist, sodass die behandelte Warenbahn getrocknet auf einen Wickler gelangt.

Die Druckköpfe sind bevorzugt als Einzeldruckköpfe mit einer jeweils linearen Anordnung mehrerer Druckdüsen realisiert.

Bezogen auf die Transportrichtung der Warenbahn liegen die Druckköpfe in einer Reihe nebeneinander und können unter einem Winkel schräg zur Warenbahn orientiert sein, sodass ein gleichmäßiges Auftragen der jeweiligen Ausrüstung möglich wird. Bevorzugt beträgt der Winkel der Schrägstellung zur Warenbahn 45°.

Ausgestaltend kann die Saugeinrichtung als Saugwalze mit Saugschlitz ausgebildet sein und es liegt die Warenbahn mindestens im Bereich des Saugspaltes auf der Saugwalze auf bzw. berührt diese oder wird im geringen Oberflächenabstand über dem Saugschlitz der Saugwalze geführt.

Nach dem Ausrüstungsschritt kann ein Abquetschen der Warenbahn dann vorgenommen, wenn eine beidseitige Beschichtung erfolgte. Bei einseitiger Beschichtung kann auf das Abquetschen verzichtet werden.

Diesbezüglich besteht die Möglichkeit ein an sich bekanntes Quetschwalzenpaar in Bewegungsrichtung den Druckköpfen nachgeordnet vorzusehen.

Bevorzugt ist die Reinigungswanne entfernbar, um einen Reinigungszugang zu den Druckköpfen zu schaffen.

Die Reinigungswanne kann dabei nicht nur Reinigungs- und Spülflüssigkeiten aufnehmen, sondern auch gleichzeitig abtropfende Flotte auffangen.

Durch die freie Führung der auszurüstenden Warenbahn wird verhindert, dass sich textile Bestandteile lösen und in die gegebenenfalls abtropfende Flotte gelangen. Der Tisch ist unter diesem Aspekt als eine Lochplatte oder ein Lochblech mit einer Vielzahl von Durchbrüchen ausgebildet.

## Patentansprüche

1. Verfahren zur Veredelung von flächenförmigen, textilen Materialien durch Ausrüsten mit flüssigen Substanzen oder Substanzgemischen, wobei die Substanzen oder Substanzgemische Partikel in gleicher oder unterschiedlicher Größe enthalten, mittels gesteuertem, gezieltem Auftragen einer Flotte unter Anwendung von Drucktechnologien in Form von einem oder mehreren, im Abstand angeordneten, Druckbalken mit einer Vielzahl von Druckköpfen, wobei entweder eine rezepturbasierte Mischung eines Compounds erstellt und anschließend der Auftrag erfolgt, oder Einzelsubstanzen mit mehreren Druckköpfen nass-in-nass zu einer gemischten Ausrüstungsschicht aufgetragen werden, sowie weiterhin die als Warenbahn vorliegenden, flächenförmigen textilen Materialien frei über Walzen oder einen Lochplatten- oder Lochblechtisch mit einer Vielzahl von Durchbrüchen geführt werden und im Freiraum zwischen den Walzen, oder dem Lochplatten- oder Lochblechtisch oberhalb der auszurüstenden Warenbahn eine Reinigungswanne zur Druckkopfspülung vorgesehen und diese Reinigungswanne benachbart zu dem Druckbalken mit der Vielzahl von Druckköpfen ausgebildet ist, wobei eine Verfahrbarkeit zwischen den Druckköpfen und der Reinigungswanne vorgesehen ist, um ohne Entfernung der Warenbahn eine Druckkopfreinigung oder Druckkopfspülung vorzunehmen, sodass unterschiedliche Ausrüstungen aufgetragen werden können ohne den Fertigungsprozess durch Ab- oder Aufspannen der Warenbahn zu stören.

2. Verfahren nach Anspruch 1,
**dadurch gekennzeichnet, dass**
unterhalb der Warenbahn eine Saugeinrichtung zur optimalen Penetration der Ausrüstung in die Warenbahn vorgesehen und die Saugeinrichtung als Saugwalze mit Saugschlitz ausgebildet ist und die Warenbahn mindestens im Bereich des Saugschlitzes auf der Saugwalze aufliegt oder an dieser, eng benachbart, vorbeigeführt wird.

3. Verfahren nach Anspruch 1 oder 2,
**dadurch gekennzeichnet, dass**
nach dem Ausrüstungsschritt wahlweise ein Abquetschen der Warenbahn erfolgt.

4. Verfahren nach Anspruch 1,
**dadurch gekennzeichnet, dass**
die Reinigungswanne entfernbar ist, um einen Reinigungszugang zu den Druckköpfen zu schaffen.

5. Verfahren nach einem der vorangegangenen Ansprüche,
**dadurch gekennzeichnet, dass**
nach dem Ausrüstungsschritt in einer nachgeschalteten Moduleinheit eine Trocknung der ausgerüsteten Warenbahn erfolgt, um ein unmittelbares Aufwickeln der Warenbahn mittels Wickler zur späteren Weiterverarbeitung zu ermöglichen.

## Claims

1. Method for enhancing flat textile materials by finishing with liquid substances or substance mixtures, wherein the substances or substance mixtures contain particles of the same or different sizes, by means of controlled, targeted application of a liquor using printing technologies in the form of one or more print bars arranged at a distance and having a plurality of print heads, wherein either a recipe-based mixture of a compound is created, followed by the application, or individual substances are wet-applied with a plurality of print heads to form a mixed finishing layer, and furthermore the flat textile materials, which are present in the form of a fabric web, are freely guided over rollers or a perforated plate or perforated sheet table with a plurality of apertures and a cleaning trough for rinsing the print head is provided in the free space between the rollers or the perforated plate or perforated sheet table above the fabric web to be finished and said cleaning trough is formed adjacent to the pressure bar having the plurality of print heads, wherein a movability is provided between the print heads and the cleaning trough in order to carry out print head cleaning or print head rinsing without removing the fabric web, so that different finishes can be applied without disturbing the production process by unclamping or clamping the fabric web.

2. Method according to claim 1, **characterized in that** a suction device is provided below the fabric web for optimum penetration of the finish into the fabric web and the suction device is designed as a suction roller with a suction slot and the fabric web rests on the suction roller at least in the region of the suction slot or is guided past it in close proximity.

3. Method according to claim 1 or 2, **characterized in that** the fabric web is optionally squeezed after the finishing step.

4. Method according to claim 1, **characterized in that** the cleaning trough can be removed in order to provide cleaning access to the print heads.

5. Method according to one of the preceding claims, **characterized in that**, after the finishing step, the finished fabric web is dried in a downstream module unit in order to enable the fabric web to be wound up directly by means of a winder for subsequent further processing.

## Revendications

1. Procédé d'ennoblissement de matériaux textiles plats par apprêtage avec des substances ou des mélanges de substances liquides, les substances ou les mélanges de substances contenant des particules de taille identique ou différente, au moyen de l'application contrôlée et ciblée d'un bain en utilisant des technologies d'impression sous la forme d'une ou de plusieurs barres d'impression disposées de façon espacée, équipées d'une multitude de têtes d'impression, soit en préparant un mélange, basé sur une recette, d'un composé et en procédant ensuite à l'application, soit en appliquant des substances individuelles, mouillé sur mouillé, avec plusieurs têtes d'impression, pour former une couche d'apprêt mélangée, puis en menant les matériaux textiles plats, se présentant sous la forme d'une bande de tissu, librement sur des rouleaux ou sur une table à plaque perforée ou à tôle perforée munie d'une multitude de traversées, et en prévoyant, dans l'espace libre entre les rouleaux ou la table à plaque perforée ou à tôle perforée, au-dessus de la bande de tissu à apprêter, un bac de nettoyage pour le rinçage des têtes d'impression, ledit bac de nettoyage étant réalisé au voisinage de la barre d'impression munie de la multitude de têtes d'impression, une possibilité de déplacement étant prévue entre les têtes d'impression et le bac de nettoyage, afin de pouvoir procéder à un nettoyage des têtes d'impression ou à un rinçage des têtes d'impression sans enlever la bande de tissu, de sorte que différents apprêts peuvent être appliqués sans perturber le processus de fabrication par le démontage ou le montage de la bande de tissu.

2. Procédé selon la revendication 1,
**caractérisé en ce qu'**un dispositif d'aspiration est prévu sous la bande de tissu pour une pénétration optimale de l'apprêt dans la bande de tissu, et le dispositif d'aspiration est conçu comme un rouleau d'aspiration avec une fente d'aspiration, et la bande de tissu repose sur le rouleau d'aspiration au moins dans la zone de la fente d'aspiration, ou est menée devant celui-ci, à proximité immédiate.

3. Procédé selon la revendication 1 ou 2,
**caractérisé en ce qu'**après l'étape d'apprêtage, on procède au choix à un écrasement de la bande de tissu.

4. Procédé selon la revendication 1,
**caractérisé en ce que** le bac de nettoyage est amovible afin de permettre un accès de nettoyage aux têtes d'impression.

5. Procédé selon l'une des revendications précédentes,
**caractérisé en ce qu'**après l'étape d'apprêtage, un séchage de la bande de tissu apprêtée est effectué dans une unité modulaire en aval, afin de permettre un enroulement immédiat de la bande de tissu au moyen d'un enrouleur en vue d'un traitement ultérieur.
